# EUROPÄISCHE PATENTSCHRIFT

(11) **EP 3 415 271 B1**
(45) Veröffentlichungstag und Bekanntmachung des Hinweises auf die Patenterteilung: **17.08.2022**
(21) Anmeldenummer: 18177316.9
(22) Anmeldetag: 12.06.2018
(51) Int. Cl.: B24B 3/54, B24D 15/08, B24B 3/36, B24D 15/06

(54) **MESSERSCHLEIFVORRICHTUNG**
KNIFE SHARPENING DEVICE
DISPOSITIF AIGUISEUR DE COUTEAUX

(30) Priorität: 12.06.2017 DE 202017003058 U; 02.11.2017 DE 202017005641 U
(43) Veröffentlichungstag der Anmeldung: 19.12.2018
(73) Patentinhaber: Luber, Josef, 92546 Schmidgaden (DE)
(72) Erfinder: Luber, Josef, 92546 Schmidgaden (DE)
(74) Vertreter: Glück Kritzenberger Patentanwälte PartGmbB

(56) Entgegenhaltungen:
- EP-A2- 1 223 006
- US-A- 4 912 885
- US-A1- 2003 075 022
- US-A1- 2007 167 122
- US-A1- 2007 281 590
- US-B1- 7 172 500

## Beschreibung

### Technisches Gebiet

Die Erfindung bezieht sich auf eine Messerschleifvorrichtung zum Schleifen und Schärfen von Messern.

### Stand der Technik

Zum Schleifen oder Schärfen von Messern, wie zum Beispiel Küchenmessern, Metzgermessern oder Taschenmessern sind Messerschleifvorrichtungen, die auch als Messerschärfvorrichtungen bezeichnet werden, hinlänglich bekannt. Auch zum Schärfen anderer, mindestens eine Schneide aufweisender Gegenstände, wie z.B. Scheren, können derartige Schleif- oder Schärfvorrichtungen verwendet werden.

Dabei sind verschiedene manuelle Schleifgeräte oder Schleifvorrichtungen zum Schleifen von Messern bekannt, bei denen der Schleifvorgang unabhängig von einem Antrieb bzw. Motor erfolgt. Beispielsweise können Messer mit gewöhnlichen Wetzstäben, die in einfachster Bauweise aufgeführt sind, durch einfaches manuelles Abziehen des Messers an einem Schleif- oder Wetzabschnitt des Wetzstabes geschärft werden.

Neben diesen herkömmlichen, gewöhnlichen Wetzstäben sind auch Schleif- oder Schärfvorrichtungen mit mindestens zwei feststehenden, entsprechend benachbart zueinander bzw. sich gegenüberliegend angeordneten Schleif- oder Wetzabschnitten bzw. Schleif- oder Wetzelementen bekannt. Beispielsweise sind die Schleif- oder Wetzelemente dabei V-förmig zueinander angeordnet, wobei das Schärfen des Messers durch einfaches Durchziehen zwischen den entsprechenden Schleif- oder Wetzelementen erfolgt. Eine solche Schärfvorrichtung hat gegenüber dem einfachen, üblichen Wetzstab den Vorteil, dass bei Gebrauch die Gefahr von Schnittverletzungen an der Hand verringert werden kann, da es hierbei nicht notwendig ist, die Schleifvorrichtung mit einer Hand festzuhalten und das zu schärfende Messer in Richtung auf diese haltende Hand zu an dem Wetzabschnitt abzuziehen. Nachteilig an derartigen Schärfvorrichtungen ist jedoch, dass das Schärf- oder Schleifergebnis häufig nicht den gewünschten Erfolg bringt. Beispielsweise wird das Messer lediglich in einer Richtung, nämlich längs geschärft. Auch kann das Ergebnis zu einer relativ groben und unregelmäßigen Schneide führen, wenn das Messer z.B. durch eine entsprechende Schärfvorrichtung gezogen wird, bei der Hartmetallblättchen oder Keramikblättchen angeordnet sind.

Aus dem Stand der Technik sind ferner Messerschleifvorrichtungen bekannt, bei denen sich kreuzende, bewegliche Schleif- oder Wetzelemente, nämlich sich kreuzende Schleif- oder Wetzstäbe vorgesehen sind, wodurch grundsätzlich eine bessere und feinere Schneide am Messer erzielt werden kann. Beispielsweise beschreibt die DE 10 2007 061 535 B4 eine Messerschärfvorrichtung, die eine aus einem Sockel und einer darauf montierten vertikalen Halteplatte bestehende Halterung aufweist, wobei zwei sich kreuzende Wetzstäbe drehbar an der Halteplatte gelagert sind, derart, dass freie Enden der Wetzstäbe mittels dafür vorgesehener Federstäbe aufeinander zu belastet sind. Zum Schärfen eines Messers wird dieses in einen in der vertikalen Halteplatte vorgesehenen Schlitz, der zwischen den sich kreuzenden, federbelasteten Wetzstäben angeordnet ist, eingeführt und somit durch die Wetzstäbe durchgezogen.

Ferner beschreibt die US 5,478,272 B1 eine weitere Messerschleifvorrichtung bei der ebenfalls sich kreuzende Wetzstäbe mittels Spannelementen drehbar an einer vertikalen Halteplatte angelenkt sind. In einer Ruhestellung werden freie Enden der Wetzstäbe durch die Spannelemente auseinander gedrückt. Zum Schärfen des Messers wird dieses von der Seite der angelenkten Enden der Wetzstäbe her durch diese durchgezogen, wobei sich durch den Druck des Messers beim Durchziehen die freien Enden der Wetzstäbe entgegen der Spannkraft der Spannelemente aufeinander zu bewegen.

Nachteilig an den beschriebenen Messerschleifvorrichtungen mit gekreuzt angeordneten Schleif- oder Wetzstäben ist jedoch, dass sich aufgrund der drehbaren Anbringung der Wetzstäbe, mit jeweils einem fest positionierten, angelenkten Ende und einem frei beweglichen anderen Ende, der Schleifwinkel zum Messer verändert. Ein weiterer Nachteil ist darin zu sehen, dass die Schleif- oder Wetzstäbe bzw. Schleiffedern nur in einem kleinen Bereich linienförmig abgenutzt werden.

Die Druckschrift US 4,912,885 A offenbart einen Messerschärfer mit einer alternativen drehbaren Anbringung der Wetzstäbe. Dabei sind zwei Wetzstabeinheiten mit jeweils einem Wetzstab beweglich auf einer horizontalen Grundplatte montiert, wobei sich die Wetzstäbe in einem Kreuzungspunkt kreuzen. Die beiden Wetzstäbe sind mittels einer jeweiligen, hebelartig ausgebildeten Haltevorrichtung über einen Gelenkbolzen schwenkbar mit der Grundplatte verbunden und können um den Gelenkbolzen ausgelenkt bzw. verschwenkt werden, und zwar derart, dass die Wetzstäbe auf einer bogenförmigen Bewegungsbahn bewegt werden. Um die Wetzstäbe durch das Verschwenken der hebelartig ausgebildeten Haltevorrichtungen in einer für den Schleifvorgang geeigneten Weise sicherzustellen, müssen die als Schwenkhebel dienenden, an der Grundplatte montierten Haltevorrichtung jedoch relativ lang sein, was einem einfachen und kompakten Aufbau entgegensteht.

Weiterhin offenbart das Dokument US 7,172,500 B1 einen Messerschärfer, bei dem gekreuzt zueinander angeordnete Wetzstäbe vorgesehen sind, die innerhalb eines Gehäuses angeordnet und mittels einer Feststelleinrichtung relativ zueinander festgestellt sind und deren Position zueinander nach Bedarf über die Feststelleinrichtung verstellt werden kann. Ebenfalls ist aus der EP 1 223 006 A2 ein Messerschärfer bekannt, bei dem zwei nicht gekreuzte Wetzstäbe feststehend und unbeweglich auf einem Sockel montiert sind und bei dem zwischen den Wetzstäben ein horizontal verschiebbares Führungselement für die Führung der Messerklinge beim Schleifen vorgesehen ist. Das Schleifen der Messerklinge erfolgt bei dieser Vorrichtung nicht an beiden Klingenseiten gleichzeitig sondern immer nur an einer Klingenseite. Auch die Dokumente US 2003/0075022 A1, US 2007/0281590 A1 und US 2007/0167122 A1 geben weitere Messerschleifvorrichtungen an.

Daher besteht trotz der aus dem Stand der Technik bekannten Lösungen ein Bedarf an verbesserten Messerschleifvorrichtungen.

### Darstellung der Erfindung

Aufgabe der vorliegenden Erfindung ist es daher, eine Messerschleifvorrichtung zur Verfügung zu stellen, die die Nachteile des Standes der Technik überwindet und mit der bei einer einfachen und sicheren manuellen Bedienung ein insbesondere gleichmäßiges und wirkungsvolles Schleifen erfolgt, so dass eine gleichmäßig geschliffene, scharfe Schneide bei einem Messer erzielt wird. Diese Aufgabe wird erfindungsgemäß durch die Messerschleifvorrichtung gemäß unabhängigem Anspruch 1 gelöst. Weitere vorteilhafte Aspekte, Details und Ausgestaltungen der Erfindung ergeben sich aus den abhängigen Ansprüchen, der Beschreibung sowie den Zeichnungen

Die vorliegende Erfindung stellt eine Messerschleifvorrichtung zur Verfügung, die eine horizontale Grundplatte aufweist, und die ferner wenigstens eine auf einer Oberseite der Grundplatte angeordnete erste Wetzstabeinheit mit zumindest einem sich entlang einer ersten Wetzachse erstreckenden ersten Wetzstab, sowie wenigstens eine auf der Oberseite der Grundplatte angeordnete zweite Wetzstabeinheit mit zumindest einem sich entlang einer zweiten Wetzachse erstreckenden zweiten Wetzstab umfasst. Der erste und der zweite Wetzstab sind gekreuzt zueinander ausgerichtet und kreuzen sich in einem Kreuzungspunkt. Jede Wetzstabeinheit umfasst eine Haltevorrichtung zur haltenden Aufnahme der Wetzstäbe, wobei jede Haltevorrichtung jeweils zumindest einen Sockel und eine mit dem Sockel verbundene Stabhalterung aufweist. Beide Wetzstabeinheit sind gleitend auf der horizontalen Grundplatte montiert und sind in einer horizontalen Bewegungsrichtung linear verschiebbar. Die erste und die zweite Wetzstabeinheit sind mittels einer jeweiligen Schlittenführung auf der horizontalen Grundplatte angebracht, wobei auf der Oberseite der horizontalen Grundplatte zumindest eine erste lineare Führungsschiene und eine parallel zur ersten Führungsschiene orientierte zweite lineare Führungsschiene fest mit der Grundplatte verbunden sind. An dem Sockel der ersten Wetzstabeinheit ist wenigstens ein mit der ersten linearen Führungsschiene gleitend zusammenwirkender Schlitten vorgesehen und an dem Sockel der zweiten Wetzstabeinheit ist wenigstens ein mit der zweiten linearen Führungsschiene gleitend zusammenwirkender Schlitten vorgesehen.

Besonders vorteilhaft stehen die beiden, sich in einer im Wesentlichen X-förmigen Anordnung kreuzenden Wetzstäbe der vorliegenden Messerschleifvorrichtung von der horizontalen Grundplatte ausgehend nach oben hin ab, wobei jeder der Wetzstäbe zur Grundplatte hin geneigt angeordnet ist. Die Wetzstäbe, welche vorliegend auch als Schleifstähle bezeichnet werden können, sind dabei bezogen auf eine senkrecht zur Bewegungsrichtung verlaufenden Querrichtung, nämlich einer Breite der Grundplatte, benachbart zueinander angeordnet, derart, dass sie in der Bewegungsrichtung hinderungsfrei aneinander vorbeigleiten können. Darunter ist auch zu verstehen, dass vertikale Ebenen, in denen die Wetzstäbe aufgenommen sind und die parallel zur Bewegungsrichtung orientiert sind, voneinander verschieden sind und im Abstand zueinander verlaufen. Die Distanz zwischen den Wetzstäben bzw. Schleifstählen, insbesondere nämlich der Abstand der Ebenen, in denen die Wetzstäbe aufgenommen sind, sollte dabei möglichst gering sein, um eine Fläche am Messer, die nicht von beiden Seiten geschliffen wird, möglichst klein zu halten.

Unter dem Kreuzungspunkt der Wetzstäbe ist vorliegend diejenige Stelle bzw. derjenige Punkt oder diejenige Linie zu verstehen, an der die in den verschiedenen Ebenen verlaufenden Wetzstäbe übereinander zu liegen kommen, und zwar auf bzw. entlang einer die vertikalen Ebenen senkrecht schneidenden Linie.

Oberhalb ihres Kreuzungspunktes beschreiben die Wetzstäbe eine näherungsweise V-förmige, sich nach oben hin weitende Öffnung, in die ein zu schärfendes Messer bzw. eine zu schärfende Messerschneide zum Schleifen oder Schärfen von oben her zwischen die Wetzstäbe eingeführt werden kann. Wird das Messer durch die Wetzstäbe hindurchgezogen, wird bei entsprechendem Druck in Richtung zur Grundplatte hin die erste Wetzstabeinheit in einer Bewegungsrichtung verschoben und in dieser Bewegungsrichtung zur zweiten Wetzstabeinheit hin bewegt. Dadurch wird auch der Kreuzungspunkt in Bewegungsrichtung versschoben und gleichzeitig nach unten in Richtung zur Grundplatte hin verlagert. Ein von den Wetzstäben eingeschlossener Kreuzungswinkel bleibt dabei über den gesamten Bewegungsweg konstant. Dabei ist ohne Belang, wie weit das Messer in die Messerschleifvorrichtung eintaucht.

Insbesondere vorteilhaft kann mit der vorliegenden erfindungsgemäßen Messerschleifvorrichtung aufgrund des gleichbleibenden Kreuzungswinkels beim Durchziehen des Messers eine besonders gleichmäßig geschärfte Messerschneide mit glattem Schliff erzeugt werden.

Bevorzugt schließen die Wetzstäbe an dem Kreuzungspunkt einen vorgegebenen, vorbestimmten Kreuzungswinkel ein, der beispielsweise je nach Art und Größe des zu schleifenden Messers gewählt werden kann.

Besondere Vorteile ergeben sich darüber, dass die zumindest erste Wetzstabeinheit in horizontaler Bewegungsrichtung, nämlich in einer auf die zweite Wetzstabeinheit hinführende bzw. zulaufende Auslenkrichtung, entgegen einer Vorspannkraft aus einer Ruheposition in wenigstens eine ausgefahrene Position verschiebbar ist, wobei die Wetzstäbe bzw. Schleifstähle sowohl in Ruheposition als auch in der ausgefahrenen Position gekreuzt angeordnet sind. Für die Bewegung der ersten Wetzstabeinheit in dieser Auslenkrichtung genügt die Kraft, die aufgewandt wird, wenn ein Messer manuell durch die beiden Wetzstäbe bzw. Schleifstähle gezogen wird.

Insbesondere vorteilhaft ist zumindest eine an der ersten Wetzstabeinheit angreifende Zugfeder mit einer vorgegebenen Federspannung vorgesehen, wobei die Zugfeder die erste Wetzstabeinheit entlang der horizontalen Bewegungsrichtung entgegen der Auslenkrichtung, nämlich in Zugrichtung aus der ausgefahrenen Position in die Ruheposition bewegt. Die Zugfeder bringt somit die Wetzstabeinheit unmittelbar wieder in die Ruheposition, welche vorliegend auch als Ausgangsposition oder Ausgangsstellung verstanden wird. Die Zugfeder bildet somit quasi zugleich eine Rückstellfeder mit einer Rückstellkraft.

Um die Distanz der aneinander vorbeigleitenden Schleifstähle möglichst gering zu halten, wird eine Außenabmessung der Haltevorrichtung, insbesondere an einen Außendurchmesser des Schleifstahles angepasst.

Die Wetzstabeinheiten sind mittels einer Schlittenführung auf der horizontalen Grundplatte angebracht. Der Schlitten kann dabei als separates Teil vorgesehen sein, welches mit dem Sockel fest verbunden ist. Alternativ kann der Schlitten auch einstückig mit dem Sockel ausgeführt sein und somit einen Schlittenabschnitt des Sockels bilden.

Besonders bevorzugt weisen die Stabhalterungen jeweils eine für die teilweise Aufnahme der Wetzstäbe vorgesehene Bohrung auf, wobei die Bohrungen derart ausgebildet sind, dass die darin aufgenommenen Wetzstäbe zur Grundplatte hin geneigt angeordnet sind und die jeweiligen Wetzachsen mit einer die Oberseite der Grundplatte aufnehmenden Ebene einen vorgegebenen spitzen Winkel einschließen. Somit kann die Bohrung auch als Schrägbohrung verstanden werden. Das zur Aufnahme in der Bohrung vorgesehene Ende des Wetzstabes bzw. Schleifstahles und die Bohrung sind dabei vorzugsweise in ihrer jeweiligen Form und Größe, nämlich in ihrer Geometrie, aneinander angepasst bzw. aufeinander abgestimmt. Die Bohrungen können vorzugsweise einen im Wesentlichen runden oder ovalen Querschnitt aufweisen. Alternativ sind auch andere, beispielsweise polygonale Querschnittsformen für die Bohrungen denkbar, solange die aufzunehmenden Enden der Wetzstäbe eine dazu passende Querschnittsform aufweisen.

Durch die beiden parallel und nebeneinander angeordneten Linearführungen wird ein gleichmäßiges aneinander Vorbeigleiten der beiden Schleifstähle gewährleistet.

Gemäß einer alternativen Ausführungsform der vorliegenden Erfindung sind ferner eine dritte und vierte Wetzstabeinheit mit jeweils einem dritten und vierten Wetzstab vorgesehen, wobei der dritte und der vierte Wetzstab gekreuzt zueinander ausgerichtet sind und sich in einem Kreuzungspunkt kreuzen und wobei zumindest die dritte Wetzstabeinheit gleitend auf der horizontalen Grundplatte montiert ist und in einer horizontalen Bewegungsrichtung linear verschiebbar ist. In einer solchen bevorzugten Ausführungsform bilden somit die erste und zweite Wetzstabeinheit eine erste Schärf- oder Schleifgruppe und die dritte und vierte Wetzstabeinheit bilden eine zweite Schärf- oder Schleifgruppe. Beide Schärf- oder Schleifgruppen sind dabei bezogen auf die senkrecht zur Bewegungsrichtung verlaufende Querrichtung, nämlich in Richtung der Breite der Grundplatte, benachbart zueinander angeordnet. Beispielsweise können dabei in den unterschiedlichen Schärf- oder Schleifgruppen unterschiedliche Wetzstäbe bzw. Schleifstähle mit verschiedener Körnung bzw. Rauheit angebracht werden.

Beispielsweise kann in derartigen Ausführungsformen mit vier Wetzstabeinheiten, von denen jeweils zwei je eine Schärf- oder Schleifgruppe bilden, in jeder Schärfoder Schleifgruppe jeweils eine der Wetzstabeinheiten linear beweglich auf der Grundplatte angebracht sein oder es können alle vier Wetzstabeinheiten linear beweglich auf der Grundplatte angebracht sein.

Gemäß einer bevorzugten Ausführungsform der vorliegenden Erfindung ist zumindest die dritte Wetzstabeinheit mittels einer Schlittenführung auf der horizontalen Grundplatte angebracht, wobei die dritte Wetzstabeinheit dazu einen Schlitten aufweist und eine fest mit der Grundplatte verbundene weitere Führungsschiene zur gleitenden Aufnahme des Schlittens der dritten Wetzstabeinheit vorgesehen ist.

Vorzugsweise sind die Wetzstäbe aus Stahl, insbesondere aus Schleifstahl, beispielsweise aus gezogenem Schleifstahl hergestellt und können bevorzugt keramik- oder diamantbeschichtet sein.

Vorteile ergeben sich auch dadurch, dass die Wetzstäbe lösbar mit der Stabhalterung verbunden und daher austauschbar sind. Die über ihre jeweiligen Enden in den Bohrungen der Stabhalterung aufgenommenen Wetzstäbe bzw. Schleifstähle sind dabei beispielsweise mit einer Befestigungsschraube oder Klemmschraube in den Bohrungen fixiert. Durch Lösen der Befestigungsschrauben können die Schleifstähle bei Bedarf entfernt und/oder ausgewechselt werden. Ein weiterer Vorteil ist, dass die Schleifstähle axial unter dem vorgegebenen Winkel gedreht werden können und die Schleifstähle daher im gesamten Umfang und über die gesamte Oberfläche genutzt werden können.

Um ein Verrutschen der auf einem Untergrund, beispielsweise auf einer Tisch- oder Küchenarbeitsfläche aufgestellten Messerschleifvorrichtung zu verhindern, sind beispielsweise an einer der Oberseite der Grundplatte gegenüberliegenden Unterseite rutschfeste Auflagekissen vorgesehen. Additiv oder alternativ kann auch eine der ersten Haltevorrichtung zugewandte Seite des Sockels der zweiten Haltevorrichtung mit einem Stopp- oder Anschlagelement ausgestattet sein, beispielsweise mit einem aus dämpfendem Material bestehenden Anschlagkissen, um die beim Schleifvorgang sich aufeinander zu bewegenden Sockel der Haltevorrichtungen vor einem zu heftigen Zusammenstoßen zu schützen.

### Kurze Beschreibung der Zeichnung

Die Erfindung soll nachfolgend anhand von Ausführungsbei spielen im Zusammenhang mit den Zeichnungen näher erläutert werde. Es zeigen:
- Fig. 1: grob schematisch dargestellt eine Ausführungsform einer Messerschleifvorrichtung in einer seitlichen Ansicht;
- Fig. 2: die Messerschleifvorrichtung der Figur 1 mit stark vereinfacht dargestellten Haltevorrichtungen, wobei neben der gezeigten Ruheposition auch die ausgefahrene Position angedeutet ist;
- Fig. 3: grob schematisch dargestellt die Messerschleifvorrichtung der Figur 1 in einer Draufsicht von oben;
- Fig. 4a: sehr vereinfacht dargestellt eine Ausführungsform einer Messerschleifvorrichtung gemäß der Erfindung in einer Ruheposition, wobei A eine seitliche Ansicht und B eine Draufsicht zeigt;
- Fig.: 4b sehr vereinfacht dargestellt die Ausführungsform der Messerschleifvorrichtung der Figur 4a in einer ausgefahrenen Position, wobei A wiederum eine seitliche Ansicht und B eine Draufsicht zeigt;
- Fig. 5: isoliert dargestellt einen in einer Stabhalterung aufgenommenen Wetzstab in unterschiedlichen Ansichten und
- Fig. 6: eine stirnseitige Ansicht einer Ausführungsform der Messerschleifvorrichtung der Figuren 4a und 4b.

### Wege zur Ausführung der Erfindung

Die Figuren 1 und 2 zeigen grob schematisch dargestellt eine Ausführungsform einer Messerschleifvorrichtung 10 in einer seitlichen Ansicht, wobei in Figur 1 eine Ruheposition P0 einer bei der Messerschleifvorrichtung 10 vorgesehenen beweglichen, ersten Wetzstabeinheit 6 dargestellt ist und in Figur 2 zusätzlich deren ausgefahrene Position P1 strichliert angedeutet ist. Aus Gründen der Übersichtlichkeit sind in Figur 2 einige Elemente nicht bzw. lediglich in stark vereinfachter Form dargestellt.

Die Messerschleifvorrichtung 10 umfasst eine horizontale Grundplatte 1 mit einer in einer horizontalen Ebene E verlaufenden Oberseite 1.1. An einer der Oberseite 1.1 gegenüberliegenden Unterseite der Grundplatte 1 sind rutschfeste Auflagekissen 8 aus einem elastischen und/oder dämpfenden Material angebracht, die ein Verrutschen der Messerschleifvorrichtung 10 bei deren Gebrauch verhindern.

Die Messerschleifvorrichtung 10 umfasst ferner eine erste Wetzstabeinheit 6 und eine zweite Wetzstabeinheit 9, die beide auf der Oberseite 1.1 der Grundplatte 1 angeordnet und befestigt sind. Jede der Wetzstabeinheiten 6, 9 weist eine Haltevorrichtung 15, 15' zur haltenden Aufnahme je eines Wetzstabes 11, 12 sowie jeweils einen länglich ausgebildeten Wetzstab 11, 12 auf. Der erste Wetzstab 11 erstreckt sich entlang einer ersten Wetzachse WA1 und der zweite Wetzstab 12 erstreckt sich entlang einer zweiten Wetzachse WA2.

Die Haltevorrichtung 15 der zweiten Wetzstabeinheit 9 umfasst einen fest mit der Grundplatte 1 verbundenen Sockel 13, welcher insbesondere an der Oberseite 1.1 der Grundplatte 1 angeschraubt ist, und eine mit dem Sockel 13 fest verbundene Stabhalterung 4. Die Stabhalterung 4 weist eine Bohrung zur Aufnahme eines Endes des zweiten Wetzstabes 12 sowie eine Befestigungsschraube 7 zum Fixieren des teilweise in der Bohrung aufgenommenen Wetzstabes 12 auf. Die zweite Wetzstabeinheit 9 ist feststehend und unbeweglich auf der Grundplatte 1 montiert.

Die erste Wetzstabeinheit 6 ist mittels einer Schlittenführung beweglich auf der Grundplatte 1 montiert. Dazu ist an der Oberseite 1.1 der Grundplatte 1 eine lineare Führungsschiene 3 befestigt und die Haltevorrichtung 15' der ersten Wetzstabeinheit 6 umfasst einen Sockel 13', welcher über einen vorgesehenen, fest mit dem Sockel 13' verbundenen Schlitten 5 auf der linearen Führungsschiene 3 gleitend befestigt ist.

Ebenso wie die Haltevorrichtung 15 der zweiten Wetzstabeinheit 9 weist auch die Haltevorrichtung 15' der ersten Wetzstabeinheit 6 eine mit dem Sockel 13' fest verbundene Stabhalterung 4 auf, die ebenfalls mit einer Bohrung zur Aufnahme eines Endes des ersten Wetzstabes 11 sowie mit einer Befestigungsschraube 7 zum Fixieren des teilweise in der Bohrung aufgenommenen Wetzstabes 11 ausgestattet ist. Die erste Wetzstabeinheit 6 ist somit gleitend und beweglich auf der horizontalen Grundplatte 1 montiert und kann in einer horizontalen Bewegungsrichtung R1, R2 linear hin und her verschoben werden.

An der Haltevorrichtung 15' der ersten Wetzstabeinheit 6 greift eine vorgesehene Zugfeder 2 an, die an einem auf der Grundplatte 1 montierten Pfosten 16 gegengelagert ist und mit einer vorgegebenen Federspannung, nämlich mit einer Vorspannkraft VF, auf die erste Wetzstabeinheit 6 einwirkt. Die Federspannung der Zugfeder 2 wirkt als Zugkraft oder Vorspannkraft VF in der Bewegungsrichtung R2, nämlich von der zweiten Wetzstabeinheit 9 weg. Die erste Wetzstabeinheit 6 wird somit quasi durch die Federspannung oder Vorspannkraft VF der Zugfeder 2 in die Ruheposition P0 gezwungen und dadurch in Richtung von der zweiten Wetzstabeinheit 9 weg belastet.

Die beiden Wetzstäbe 11, 12 sind über die Haltevorrichtungen 15, 15' derart mit der Grundplatte 1 verbunden, dass sie von der Grundplatte 1 aus schräg nach oben abstehen, und zwar so, dass jede Wetzachse WA1, WA2 mit der horizontalen Ebene E einen vorgegebenen spitzen Winkel einschließt. Dabei kreuzen sich die im Wesentlichen X-förmig gekreuzt angeordneten Wetzstäbe 11, 12 in einem Kreuzungspunkt X und schließen einen vorgegebenen Kreuzungswinkel α ein.

Oberhalb des Kreuzungspunktes X definieren die Wetzstäbe 11, 12 eine im Wesentlichen V-förmige, sich nach oben hin erweiternde Öffnung, in die ein zu schärfendes Messer bzw. eine zu schärfende Messerschneide M von oben her zwischen die Wetzstäbe 11, 12 eingeführt werden kann. Die Messerschneide M wird im Bereich des Kreuzungspunktes X manuell mit einer notwendigen, angemessenen Druckkraft F nach unten in Richtung zur Grundplatte 1 hin auf die sich kreuzenden Wetzstäbe 11, 12 aufgesetzt und unter Beibehaltung der Druckkraft F zwischen den gekreuzten Wetzstäben 11, 12 durch die Messerschleifvorrichtung 10 durchgezogen.

Die aufgebrachte manuelle Druckkraft F nach unten in Richtung zur Grundplatte 1 hin bewirkt dabei eine lineare, laterale Verschiebung der ersten Wetzstabeinheit 6 in einer horizontalen Bewegungsrichtung R1, nämlich hin zur zweiten, feststehenden Wetzstabeinheit 9, und zwar entgegen der Zugkraft bzw. Zugspannung oder Vorspannkraft VF der Zugfeder 2. Die erste Wetzstabeinheit 6 wird dabei von der Ruheposition P0 in eine ausgefahrene Position P1 bewegt, wodurch der Wetzstab 11 eine Parallelverschiebung erfährt.

Aufgrund dieser horizontalen, parallelen Verschiebung des ersten Wetzstabes 11 verlagert sich auch der Kreuzungspunkt X, wobei dieser ebenfalls in der Bewegungsrichtung R1 horizontal und gleichzeitig in Richtung zur Grundplatte 1 hin nach unten verschoben wird. Der Kreuzungswinkel α bleibt dabei stets konstant, so dass eine insbesondere gleichmäßige Schärfung bzw. ein insbesondere gleichmäßiger und glatter Schliff auf der Messerschneide M erzeugt werden kann und zwar besonders vorteilhaft über eine gesamte Länge der Messerschneide M.

Bei dem dargestellten Beispiel der Figuren 1 und 2 erfolgt die lineare Verschiebung der ersten Wetzstabeinheit 6 in der horizontalen Bewegungsrichtung R1 entgegen die durch die Zugfeder 2 aufgebrachte Federvorspannung oder Vorspannkraft VF, welche vorliegend auch als Zugkraft oder Rückstellkraft verstanden werden kann. Nach dem Durchziehen des Messers bzw. der Messerschneide M durch die Messerschleifvorrichtung 10 bewirkt die Zugfeder 2 mittels ihrer Zugkraft selbsttätig das Zurückbewegen oder Rückstellen der ersten Wetzstabeinheit 6 von der ausgefahrenen Position P1 in die Ruheposition P0 in einer der Bewegungsrichtung R1 gegenläufigen Bewegungsrichtung R2.

Die Figur 3 zeigt grob schematisch dargestellt die Messerschleifvorrichtung 10 der Figur 1 in einer Draufsicht von oben. Aus der Darstellung der Figur 3 geht deutlich hervor, dass die von der horizontalen Grundplatte 1 nach oben abstehenden und zur Grundplatte 1 hin geneigten Wetzstäbe 11, 12 in einer senkrecht zur Bewegungsrichtung R1, R2 verlaufenden Querrichtung, nämlich entlang einer Breite b der Grundplatte 1, benachbart zueinander angeordnet sind und zwar derart, dass sie in der Bewegungsrichtung R1, R2 hinderungsfrei aneinander vorbeigleiten können. Dabei ist jedoch ein Abstand oder eine Distanz zwischen den Wetzstäben 11, 12 entlang der Breite b der Grundplatte 1 möglichst gering, wodurch eine Fläche an der Messerschneide M, die nicht von beiden Seiten geschliffen wird, möglichst klein gehalten ist.

Um bei der Bewegung der ersten Wetzstabeinheit 6 in Bewegungsrichtung R1 einen Aufprall oder Anschlag des Sockels 13' der ersten Wetzstabeinheit 6 an dem Sockel 13 der zweiten Wetzstabeinheit 9 abzufangen bzw. zu dämpfen, ist an einer der ersten Wetzstabeinheit 6 zugewandten Seite des Sockels 13 ein Stopp- oder Anschlagelement 14 in Form eines aus einem elastischen Material bestehenden Kissens vorgesehen, welches an der Seite des Sockels 13 befestigt, insbesondere angeklebt ist.

Gemäß der Erfindung ist die in dem dargestellten Beispiel der Figuren 1 und 2 als feststehende, stationäre Wetzstabeinheit 9 ausgebildete zweite Wetzstabeinheit 9 ebenfalls linear beweglich ausgeführt, wie beispielsweise in den Figuren 4a und 4b dargestellt ist, welche in Abschnitt A jeweils eine seitliche Ansicht und in Abschnitt B eine Draufsicht von oben zeigen. In diesen Ausführungsformen sind beide Wetzstabeinheiten 6, 9 über eine Schlittenführung an der Grundplatte 1 angebracht, wobei dazu zwei parallel zueinander orientierte Führungsschienen 3, 3' auf der Oberseite 1.1 der Grundplatte 1 vorgesehen sind und beide Haltevorrichtungen 15, 15' einen mit jeweils einer Führungsschiene 3, 3' gleitend zusammenwirkenden Schlitten 5 umfassen. Eine stirnseitige Ansicht einer solchen Ausführungsvariante ist in der Figur 6 dargestellt.

Ausgelöst durch die manuelle Druckkraft F nach unten in Richtung zur Grundplatte 1 hin bewegen sich die beiden Wetzstabeinheiten 6, 9 beim Schleifen eines Messers bzw. einer Messerschneide M in solchen Ausführungsformen in jeweils linearen Verschiebebewegungen aufeinander zu, wie mit den Pfeilen in den Figuren 4a, 4b im jeweiligen Abschnitt A angedeutet ist. Beispielsweise verschiebt sich der Kreuzungspunkt X der beiden Wetzstäbe 11, 12 dabei lediglich nach unten in Richtung zur Grundplatte 1 hin, sofern beide Wetzstabeinheiten 6, 9 gleichermaßen linear aufeinander zu fahren. In jedem Fall bleibt aber der Kreuzungswinkel α beim gesamten Schleifvorgang konstant.

Figur 5 zeigt isoliert dargestellt einen in einer Stabhalterung 4 aufgenommenen Wetzstab 11, in verschiedenen seitlichen Ansichten. Wie aus der Figur 5 ersichtlich ist, weist die Stabhalterung 4 eine für die teilweise Aufnahme des Schleifstahles bzw. Wetzstabes 11 vorgesehene Bohrung auf, wobei die Bohrung derart ausgebildet ist, dass der darin aufgenommene Wetzstab 11 zur Grundplatte 1 hin geneigt angeordnet ist. Das in der Bohrung aufgenommene Ende des Wetzstabes bzw. Schleifstahles 11 und die Bohrung sind dabei vorzugsweise in ihrer jeweiligen Form und Größe, nämlich in ihrer Geometrie, aneinander angepasst bzw. aufeinander abgestimmt. Die Bohrung kann vorzugsweise einen im Wesentlichen runden oder ovalen Querschnitt aufweisen. Alternativ sind auch andere, beispielsweise polygonale Querschnittsformen für die Bohrung denkbar, solange das aufzunehmenden Ende der Wetzstabes eine dazu passende Querschnittsform aufweist.

### Bezugszeichenliste

- 1: Grundplatte
- 1.1: Oberseite der Grundplatte
- 2: Zugfeder
- 3, 3': lineare Führungsschiene
- 4: Stabhalterung
- 5: Schlitten
- 6: erste Wetzstabeinheit
- 7: Befestigungsschraube
- 8: Auflagekissen
- 9: zweite Wetzstabeinheit
- 10: Messerschleifvorrichtung
- 11: erster Wetzstab
- 12: zweiter Wetzstab
- 13, 13': Sockel
- 14: Stopp- oder Anschlagelement
- 15, 15': Haltevorrichtung
- 16: Pfosten

- b: Breite der Grundplatte
- E: horizontale Ebene
- F: Druckkraft
- M: Messer bzw. Messerschneide
- P0: Ruheposition
- P1: ausgefahrene Position
- R1, R2: Bewegungsrichtung
- VF: Vorspannkraft
- WA1: erste Wetzachse
- WA2: zweite Wetzachse

- α: Kreuzungswinkel

## Patentansprüche

1. Messerschleifvorrichtung (10) aufweisend eine horizontale Grundplatte (1), wenigstens eine auf einer Oberseite (1.1) der Grundplatte (1) angeordnete erste Wetzstabeinheit (6) mit zumindest einem sich entlang einer ersten Wetzachse (WA1) erstreckenden ersten Wetzstab (11) sowie wenigstens eine auf der Oberseite (1.1) der Grundplatte (1) angeordnete zweite Wetzstabeinheit (9) mit zumindest einem sich entlang einer zweiten Wetzachse (WA2) erstreckenden zweiten Wetzstab (12), wobei der erste und der zweite Wetzstab (11, 12) gekreuzt zueinander ausgerichtet sind und sich in einem Kreuzungspunkt (X) kreuzen, wobei jede Wetzstabeinheit (6, 9) eine Haltevorrichtung (15, 15') zur haltenden Aufnahme der Wetzstäbe (11, 12) umfasst und wobei jede Haltevorrichtung (15, 15') jeweils zumindest einen Sockel (13, 13') und eine mit dem Sockel verbundene Stabhalterung (4) aufweist, **dadurch gekennzeichnet, dass** beide Wetzstabeinheiten (6, 9) gleitend auf der horizontalen Grundplatte (1) montiert und in einer horizontalen Bewegungsrichtung (R1, R2) linear verschiebbar sind, und zwar derart, dass sich beim Schleifen eines Messers durch einen auf den Kreuzungspunkt (X) einwirkenden Druck in Richtung zur Grundplatte (1) hin die Wetzstabeinheiten (6, 9) in Bewegungsrichtung (R1, R2) aufeinander zubewegen, wobei die erste und die zweite Wetzstabeinheit (6, 9) mittels einer jeweiligen Schlittenführung auf der horizontalen Grundplatte (1) angebracht sind, wobei auf der Oberseite (1.1) der horizontalen Grundplatte (1) zumindest eine erste lineare Führungsschiene (3) und eine parallel zur ersten Führungsschiene (3) orientierte zweite lineare Führungsschiene (3') fest mit der Grundplatte (1) verbunden sind und wobei an dem Sockel (13') der ersten Wetzstabeinheit (6) wenigstens ein mit der ersten linearen Führungsschiene (3) gleitend zusammenwirkender Schlitten (5) vorgesehen ist und an dem Sockel (13) der zweiten Wetzstabeinheit (9) wenigstens ein mit der zweiten linearen Führungsschiene (3') gleitend zusammenwirkender Schlitten vorgesehen ist.

2. Messerschleifvorrichtung (10) nach Anspruch 1, **dadurch gekennzeichnet, dass** die Wetzstäbe (11, 12) an dem Kreuzungspunkt (X) einen vorgegebenen Kreuzungswinkel (α) einschließen.

3. Messerschleifvorrichtung (10) nach Anspruch 1 oder 2, **dadurch gekennzeichnet, dass** die zumindest erste Wetzstabeinheit (6) in horizontaler Bewegungsrichtung (R1) entgegen einer Vorspannkraft (VF) aus einer Ruheposition (P0) in wenigstens eine ausgefahrene Position (P1) verschiebbar ist, wobei die Wetzstäbe (11, 12) sowohl in Ruheposition (P0) als auch in der ausgefahrenen Position (P1) gekreuzt angeordnet sind.

4. Messerschleifvorrichtung (10) nach Anspruch 3, **dadurch gekennzeichnet, dass** zumindest eine an der ersten Wetzstabeinheit (6) angreifende Zugfeder (2) mit einer vorgegebenen Federspannung vorgesehen ist, wobei die Zugfeder (2) die erste Wetzstabeinheit (6) entlang der horizontalen Bewegungsrichtung (R2) aus der ausgefahrenen Position (P1) in die Ruheposition (P0) zurückbewegt.

5. Messerschleifvorrichtung (10) nach einem der vorhergehenden Ansprüche, **dadurch gekennzeichnet, dass** die Stabhalterungen (4) jeweils eine für die teilweise Aufnahme der Wetzstäbe (11, 12) vorgesehene Bohrung aufweisen, wobei die Bohrungen derart ausgebildet sind, dass die darin aufgenommenen Wetzstäbe (11, 12) zur Grundplatte (1) hin geneigt angeordnet sind und die jeweiligen Wetzachsen (WA1, WA2) mit einer die Oberseite (1.1) der Grundplatte (1) aufnehmenden Ebene (E) einen vorgegebenen spitzen Winkel einschließen.

6. Messerschleifvorrichtung (10) nach einem der vorhergehenden Ansprüche, **dadurch gekennzeichnet, dass** ferner eine dritte und vierte Wetzstabeinheit mit jeweils einem dritten und vierten Wetzstab vorgesehen sind, wobei der dritte und der vierte Wetzstab gekreuzt zueinander ausgerichtet sind und sich in einem Kreuzungspunkt kreuzen und wobei zumindest die dritte Wetzstabeinheit gleitend auf der horizontalen Grundplatte (1) montiert ist und in einer horizontalen Bewegungsrichtung (R1, R2) linear verschiebbar ist.

7. Messerschleifvorrichtung (10) nach Anspruch 6, **dadurch gekennzeichnet, dass** zumindest die dritte Wetzstabeinheit mittels einer Schlittenführung auf der horizontalen Grundplatte (1) angebracht ist, wobei die dritte Wetzstabeinheit dazu einen Schlitten aufweist und eine fest mit der Grundplatte (1) verbundene weitere Führungsschiene zur gleitenden Aufnahme des Schlittens der dritten Wetzstabeinheit vorgesehen ist.

8. Messerschleifvorrichtung (10) nach Anspruch 6 oder 7, **dadurch gekennzeichnet, dass** alle vier Wetzstabeinheiten linear beweglich auf der Grundplatte (1) angebracht sind.

9. Messerschleifvorrichtung (10) nach einem der vorhergehenden Ansprüche, **dadurch gekennzeichnet, dass** die Wetzstäbe (11, 12) aus Stahl hergestellt sind und bevorzugt keramik- oder diamantbeschichtet sind.

10. Messerschleifvorrichtung (10) nach einem der vorhergehenden Ansprüche, **dadurch gekennzeichnet, dass** die Wetzstäbe (11, 12) lösbar mit der Stabhalterung (4) verbunden und daher austauschbar sind.

11. Messerschleifvorrichtung (10) nach einem der vorhergehenden Ansprüche, **dadurch gekennzeichnet, dass** an einer der Oberseite (1.1) der Grundplatte (1) gegenüberliegenden Unterseite der Grundplatte (1) rutschfeste Auflagekissen (8) vorgesehen sind und/oder dass eine der ersten Haltevorrichtung (15') zugewandte Seite des Sockels (13) der zweiten Haltevorrichtung (15) mit einem Stopp- oder Anschlagelement (14) ausgestattet ist.

## Claims

1. Knife sharpening device (10) comprising a horizontal base plate (1), at least one first sharpening steel unit (6) with at least one first sharpening steel (11) extending along a first sharpening axis (WA1) and arranged on an upper side (1.1) of the base plate (1) and at least one second sharpening steel unit (9) with at least one second sharpening steel (12) extending along a second sharpening axis (WA2) and arranged on the upper side (1.1) of the base plate (1), wherein the first and the second sharpening steels (11, 12) are aligned to cross one another and cross at a crossing point (X), wherein each sharpening steel unit (6, 9) comprises a holding device (15, 15') for accommodating the sharpening steels (11, 12) in a holding manner, and wherein each holding device (15, 15') respectively comprises at least one socket (13, 13') and a rod holder (4) connected to the socket, **characterized in that** the two sharpening steel units (6, 9) are slidably mounted on the horizontal base plate (1) and are linearly displaceable in a horizontal movement direction (R1, R2), namely in such a way that during the sharpening of a knife, the sharpening steel units (6, 9) move toward one another in movement directions (R1, R2) due to a pressure acting on the crossing point (X) in the direction toward the base plate (1), wherein the first and second sharpening steel units (6, 9) are attached to the horizontal base plate (1) by means of a respective slide guide, wherein at least one first linear guide rail (3) and a second linear guide rail (3') oriented parallel to the first guide rail (3) are fixedly connected to the base plate (1) on the upper side (1.1) of the horizontal base plate (1), and wherein at least one carriage (5) interacting in a sliding manner with the first linear guide rail (3) is provided at the socket (13') of the first sharping steel unit (6) and at least one carriage interacting in a sliding manner with the second linear guide rail (3') is provided at the socket (13) of the second sharping steel unit (9).

2. Knife sharpening device (10) according to claim 1, **characterized in that** the sharpening steels (11, 12) enclose a predefined crossing angel (α) at the crossing point (X).

3. Knife sharpening device (10) according to claim 1 or 2, **characterized in that** at least the first sharpening steel unit (6) is displaceable in the horizontal movement direction (R1) out of a rest position (P0) into at least one extended position (P1) counter to a biasing force (VF), wherein the sharpening steels (11, 12) are arranged to cross one another in the rest position (P0) and also in the extended position (P1).

4. Knife sharpening device (10) according to claim 3, **characterized in that** at least one tension spring (2) with a predefined spring tension is provided that engages with the first sharpening steel unit (6), wherein the tension spring (2) moves the first sharpening steel unit (6) back from the extended position (P1) into the rest position (P0) along the horizontal movement direction (R2).

5. Knife sharpening device (10) according to one of the preceding claims, **characterized in that** the rod holders (4) respectively have a bore provided for the partial accommodation of the sharpening steels (11, 12), wherein the bores are designed in such a way that the sharpening steels (11, 12) accommodated therein are arranged inclined to the base plate (1) and the respective sharpening axes (WA1, WA2) define a predetermined acute angle with a plane (E) accommodating the upper side (1.1) of the base plate (1).

6. Knife sharpening device (10) according to one of the preceding claims, **characterized in that** a third and a fourth sharpening steel unit are further provided with a respective third and fourth sharpening steel, wherein the third and the fourth sharpening steels are aligned to cross one another and cross in a crossing point, and wherein at least the third sharpening steel unit is slidably mounted on the horizontal base plate (1) and is linearly displaceable in a horizontal movement direction (R1, R2).

7. Knife sharpening device (10) according to claim 6, **characterized in that** at least the third sharpening steel unit is attached to the horizontal base plate (1) by means of a slide guide, wherein the third sharpening steel unit has a carriage for this purpose and another guide rail is provided fixedly connected to the base plate (1) for accommodating the carriage of the third sharpening steel unit in a sliding manner.

8. Knife sharpening device (10) according to claim 6 or 7, **characterized in that** all four sharpening steel units are attached to be linearly movable on the base plate (1).

9. Knife sharpening device (10) according to one of the preceding claims, **characterized in that** the sharpening steels (11, 12) are produced from steel and are preferably coated with ceramic or diamond.

10. Knife sharpening device (10) according to one of the preceding claims, **characterized in that** the sharpening steels (11, 12) are detachably connected to the rod holder (4) and are therefore exchangeable.

11. Knife sharpening device (10) according to one of the preceding claims, **characterized in that** non-slip support pads (8) are provided on an under side of the base plate (1) opposite the upper side (1.1) of the base plate (1), and/or that a side of the socket (13) of the second holding device (15) facing the first holding device (15') is equipped with a stop element (14).

## Revendications

1. Dispositif aiguiseur de couteaux (10) présentant une plaque de base (1) horizontale, au moins une première unité de barre à aiguiser (6) disposée sur la face supérieure (1.1) de la plaque de base (1), comprenant au moins une première barre à aiguiser (11) s'étendant le long d'un premier axe d'aiguisage (WA1) ainsi qu'au moins une deuxième unité de barre à aiguiser (9) disposée sur la face supérieure (1.1) de la plaque de base (1) comprenant au moins une deuxième barre à aiguiser (12) s'étendant le long d'un second axe d'aiguisage (WA2), dans lequel les première et deuxième barres à aiguiser (11, 12) sont alignées en étant croisées l'une par rapport à l'autre et se croisent à un point de croisement (X), dans lequel chaque unité de barre à aiguiser (6, 9) comprend un dispositif de retenue (15, 15') pour recevoir en les retenant des barres à aiguiser (11, 12), et dans lequel chaque dispositif de retenue (15, 15') présente respectivement au moins un socle (13, 13') et une fixation de barre (4) reliée au socle, **caractérisé en ce que** les deux unités de barre à aiguiser (6, 9) sont montées en coulissement sur la plaque de base (1) horizontale et sont mobiles de façon linéaire dans un sens de déplacement (R1, R2) horizontal et ce, de façon à ce que lorsqu'un couteau est aiguisé, les unités de barre à aiguiser (6, 9) se déplacent l'une sur l'autre en se rapprochant dans le sens de déplacement (R1, R2) par une pression agissant sur le point de croisement (X) en direction de la plaque de base (1), dans lequel les première et deuxième unités de barre à aiguiser (6, 9) sont posées sur la plaque de base (1) horizontale au moyen d'un guide à chariot respectif, dans lequel sur la face supérieure (1.1) de la plaque de base (1), au moins un premier rail de guidage linéaire (3) et un second rail de guidage (3') orienté parallèlement au premier rail de guidage linéaire (3) sont reliés fixement à la plaque de base (1) et dans lequel au moins un chariot (5) coopérant par coulissement avec le premier rail de guidage linéaire (3) est prévu sur le socle (13') de la première unité de barre à aiguiser (6) et au moins un second chariot coopérant en coulissement avec le second rail de guidage linéaire (3') est prévu sur le socle (13) de la deuxième unité de barre à aiguiser (9).

2. Dispositif aiguiseur de couteaux (10) selon la revendication 1, **caractérisé en ce que** les barres à aiguiser (11, 12) incluent un angle de croisement (α) prédéfini au point de croisement (X).

3. Dispositif aiguiseur de couteaux (10) selon la revendication 1 ou 2, **caractérisé en ce que** l'au moins première unité de barre à aiguiser (6) est mobile dans le sens de mouvement horizontal (R1) contre une force de pré-contrainte (VF), d'une position de repos (P0) à au moins une position sortie (P1), dans lequel les barres à aiguiser (11, 12) sont disposées croisées tant en position de repos (P0) que dans la position sortie (P1).

4. Dispositif aiguiseur de couteaux (10) selon la revendication 3, **caractérisé en ce qu'**au moins un ressort de traction (2) s'engrenant sur la première unité de barre à aiguiser (6) est doté d'une tension de ressort prédéfinie, dans lequel le ressort de traction (2) ramène la première unité de barre à aiguiser (6) de la position sortie (P1) à la position de repos (P0) le long de la direction de mouvement horizontale (R2).

5. Dispositif aiguiseur de couteaux (10) selon l'une des revendications précédentes, **caractérisé en ce que** les fixations de barre (4) présentent chacune un perçage prévu pour recevoir partiellement les barres à aiguiser (11, 12), dans lequel les perçages sont ainsi conçus que les barres à aiguiser (11, 12) reçues à l'intérieur sont disposées inclinées en direction de la plaque de base (1) et les axes à aiguiser respectifs (WA1, WA2) incluent un angle aigu prédéfini avec un plan (E) recevant la face supérieure (1.1) de la plaque de base (1).

6. Dispositif aiguiseur de couteaux (10) selon l'une des revendications précédentes, **caractérisé en ce qu'**en outre, une troisième et une quatrième unité de barre à aiguiser avec respectivement une troisième et une quatrième barre à aiguiser sont prévues, dans lequel les troisième et quatrième barres à aiguiser sont alignées en étant croisées l'une par rapport à l'autre et se croisent à un point de croisement, et dans lequel au moins la troisième unité de barre à aiguiser est montée coulissante sur la plaque de base (1) horizontale et est mobile de façon linéaire dans un sens de déplacement horizontal (R1, R2).

7. Dispositif aiguiseur de couteaux (10) selon la revendication 6, **caractérisé en ce qu'**au moins la troisième unité de barre à aiguiser est posée sur la plaque de base (1) horizontale au moyen d'un guidage à chariot, dans lequel la troisième unité de barre à aiguiser présente pour cela un chariot et un autre rail de guidage relié à la plaque de base (1) pour recevoir en coulissement le chariot de la troisième unité de barre à aiguiser.

8. Dispositif aiguiseur de couteaux (10) selon la revendication 6 ou 7, **caractérisé en ce que** toutes les quatre unités de barre à aiguiser sont placées mobiles de façon linéaire sur la plaque de base (1).

9. Dispositif aiguiseur de couteaux (10) selon l'une des revendications précédentes, **caractérisé en ce que** les barres à aiguiser (11, 12) sont fabriquées en acier et sont revêtues de préférence de céramique ou de diamant.

10. Dispositif aiguiseur de couteaux (10) selon l'une des revendications précédentes, **caractérisé en ce que** les barres à aiguiser (11, 12) sont reliées de façon séparable à la fixation de barre (4) et peuvent par conséquent être changées.

11. Dispositif aiguiseur de couteaux (10) selon l'une des revendications précédentes, **caractérisé en ce que** des coussinets d'appui (8) antidérapants sont prévus sur une sous-face de la plaque de base (1) opposée à la face supérieure (1.1) de la plaque de base (1) et/ou qu'une face du socle (13) du second dispositif de retenue (15) tournée vers le premier dispositif de retenue (15') est dotée d'un élément d'arrêt ou de butée (14).
